# EUROPÄISCHE PATENTSCHRIFT

(11) **EP 0 313 607 B1**
(45) Veröffentlichungstag und Bekanntmachung des Hinweises auf die Patenterteilung: **05.05.1993**
(21) Anmeldenummer: 88903840.2
(22) Anmeldetag: 06.05.1988
(51) Int. Cl.: C25D 7/06

(54) **ELEKTRODE**
ELECTRODE
ELECTRODE

(30) Priorität: 13.05.1987 DE 8706827 U
(43) Veröffentlichungstag der Anmeldung: 03.05.1989
(73) Patentinhaber: Heraeus Elektrochemie GmbH, D-63450 Hanau (DE)
(72) Erfinder: SIMON, Heinrich, D-6456 Langenselbold (DE); KOCH, Reinhard, D-6463 Freigericht 3 (DE)
(74) Vertreter: Kühn, Hans-Christian
(86) Internationale Anmeldenummer: EP8800385
(87) Internationale Veröffentlichungsnummer: WO8808889

(56) Entgegenhaltungen:
- FR-A- 2 516 903
- US-A- 2 271 736

## Beschreibung

Die Erfindung betrifft eine Elektrode für die elektrochemische Behandlung von Metallbändern, insbesondere zum galvanischen Beschichten von Metallbändern, wobei von der im Betrieb dem zu behandelnden Band zugekehrten Elektroden-Oberfläche mehrere Abstandselemente mit elektrisch isolierender Oberfläche vorstehen.

In der US-A-2271736 wird eine Vorrichtung zur elektrolytischen Behandlung von durchlaufendem Streifen- oder Bandmaterial beschrieben, welche drehbare zylinderförmige Anoden aufweist, die mit elektrisch isolierenden, parallelen Abstandsrollen versehen sind; der Durchmesser der Abstandsrollen ist etwas größer als derjenige der Anoden.

Weiterhin ist eine solche Vorrichtung in der DE-A-22 34 424 beschrieben. Gemäß dieser Anlage wird ein zu beschichtendes Metallband durch eine Behandlungskammer geführt, in der sich Elektrolytflüssigkeit befindet. Entlang einer horizontalen Ebene sind als Anoden geschaltete Elektroden angeordnet, während das Metallband auf negativem Potential liegt. Das Metallband wird unter Spannung mit Abstand entlang der Anoden geführt.

Es sind Anlagen zum galvanischen Beschichten von Metallbändern bekannt, bei denen das Band mit Geschwindigkeiten von 60 bis 80 m/min entlang der Elektrode läuft. Gerade bei solchen hohen Geschwindigkeiten dieser bis etwa 0,8 mm dünnen Metallbänder treten Schwingungen auf, die dazu führen können, daß das Metallband, beispielsweise durch ungleichmäßige Zugwalzenbewegung, mit den Anoden in Berührung kommt mit der Folge eines Kurzschlusses; die Anoden werden zerstört und es treten in dem zu beschichtenden Metallband Fehler auf. Um einer Berührung zwischen dem Metallband und den Anoden entgegenzuwirken, werden auf den Elektroden Isolierleisten quer zur Laufrichtung des Metallbandes vorgesehen oder einzelne Isoliernoppen in die Elektroden eingesetzt. Es hat sich gezeigt, daß diese Isolierleisten oder -noppen durch Berührung des Metallbandes einem starken Verschleiß unterliegen, so daß sie von Zeit zu Zeit ausgetauscht werden müssen.

Ausgehend von diesem Stand der Technik liegt der vorliegenden Erfindung die Aufgabe zugrunde, eine Elektrode zu schaffen, die gegenüber den bekannten Elektroden eine erhöhte Lebensdauer aufweist; sie soll ohne aufwendige Maßnahmen realisierbar sein.

Die Aufgabe wird dadurch gelöst, daß die Abstandselemente in gleicher Laufrichtung zueinander ausgerichtete Abstands-Rollen sind, daß der Rollendurchmesser zwischen 20 und 60 mm beträgt und daß die Abstands-Rollen in Ausnehmungen der Elektroden eingelassen sind.

Durch die von der Oberfläche vorstehenden Abstands-Rollen wird die Reibung zwischen dem Metallband und den Abstandselementen verringert, da die Abstands-Rollen bei Berührung durch das Metallband in Laufrichtung des Bandes mitgedreht werden. Um einerseits ein leichtes Drehen der Abstands-Rollen zu gewährleisten und andererseits die wirksame Elektrodenfläche nur geringfügig zu verringern, hat sich ein Durchmesser der Abstands-Rollen zwischen 20 und 60 mm, bevozugt zwischen 25 bis 45 mm, als geeignet erwiesen. Eine Abnutzung der Abstands-Rollen ist praktisch nicht festzustellen.

Die Abstands-Rollen sollten 3 bis 15 mm über die dem zu behandelnden Band zugekehrte Oberfläche vorstehen. Um die Elektroden-Oberflächen von Zeit zu Zeit zu aktivieren, ist es von Vorteil, daß die Abstandrollen auswechselbar gelagert sind, wodurch die Elektroden-Oberflächen frei zugänglich sind. Geeignet hierfür ist eine Anordnung der Abstands-Rollen an einem Lagerbock mit einem lösbaren Lagerbolzen, wobei bevorzugt die Drehachse der Abstands-Rollen unterhalb desjenigen Elektrodenteiles liegt, das die aktive Elektroden-Oberfläche bildet. In dieser Anordnung ist der Lagerbolzen zum Auswechseln gut zugänglich.

Bevorzugt werden je nach der Höhe, mit der die Abstands-Rollen über die Elektroden-Oberfläche vorstehen, 25 bis 100 Abstands-Rollen pro Quadratmeter über die Elektrode verteilt. Für nur sehr gering über die Elektroden-Oberfläche vorstehende Abstands-Rollen sollte die Anzahl der Abstands-Rollen zwischen 80 und 100 pro Quadratmeter liegen.

Um eine gute Strömung des Elektrolyten zu erzielen, sind die Abstands-Rollen, insbesondere in Strömungsrichtung des Elektrolyten gesehen, gegeneinander versetzt angeordnet. Bevorzugt bestehen die Abstands-Rollen aus Polyäthylen.

Weitere Einzelheiten und Merkmale der Erfindung ergeben sich aus der nachfolgenden Beschreibung eines Ausführungsbeispiels anhand der Zeichnung. In der Zeichnung zeigt:
- Figur 1: eine Elektrode in Draufsicht,
- Figur 2: ausschnittsweise eine Stab-Elektrode von der Unterseite im Bereich einer Abstands-Rolle und
- Figur 3: einen Schnitt entlang der Schnittlinie III-III in Figur 2.

Die in Figur 1 gezeigte Elektrode, die von ihren Außenabmessungen ein Rechteck bildet, weist eine Vielzahl von Ausnehmungen 1 auf, in die Abstands-Rollen 2 eingesetzt sind. Die Abstands-Rollen 2 aus Polyäthylen sind derart ausgerichtet, daß sie mit ihrer Laufrichtung in Durchlaufrichtung eines darüber geführten, nicht dargestellten Metallbandes, durch den Pfeil 3 angedeutet, weisen. In Richtung des Pfeiles 3 sowie senkrecht hierzu gesehen sind die Abstands-Rollen 2 zueinander versetzt angeordnet, so daß sich der vorbeiströmende Elektrolyt gut vermischt. Benachbarte Abstands-Rollen 2 besitzen einen mittleren Abstand zueinander von etwa 10 cm, woraus sich eine Anzahl von Abstands-Rollen 2 über die Fläche der Elektrode verteilt von etwa 90 bis 100 Abstands-Rollen pro Quadratmeter ergibt.

Die Lagerung der einzelnen Elektroden ist in Figur 2 und 3 verdeutlicht. Bei der gezeigten Elektrode handelt es sich um eine Stab-Elektrode. Diese Stab-Elektrode weist einzelne parallel zueinander ausgerichtete Stäbe auf, die durch mehrere Stromverteilerstäbe 5 an ihrer oberseite miteinander verbunden sind. Die einzelnen Abstandrollen 2 sind in dieser Ausführungsform der Elektrode an einem Lagerbock 6 gehalten, der aus zwei Trägern 7 besteht, die an dem Stromverteilerstab 5 angeschweißt sind. An diese Träger 7 des Lagerbockes 6 ist die Abstandrolle 2 durch einen Lagerbolzen 8 lösbar gehalten. Der Lagerbolzen 8 wird durch Stifte 10, die in die Bohrungen 9 eingesetzt werden, gesichert.

Wie die Figur 3 zeigt, erstreckt sich die Abstands-Rolle 2 durch eine Ausnehmung 11, die durch Unterbrechung zweier Stäbe 4 gebildet ist. Die Abstands-Rolle 2 steht, durch die Pfeile 12 angedeutet, 4 mm über die Oberfläche 13 der Elektrode vor. Das zu beschichtende Metallband 14 wird in dieser Ausführungsform in einem Abstand, mit dem Bezugszeichen 15 bezeichnet, von 15 mm an der Oberfläche 13 der Elektrode vorbeigeführt. Der Durchmesser der Abstands-Rolle 2 beträgt 60 mm.

## Patentansprüche

1. Elektrode für die elektrochemische Behandlung von Metallbändern, insbesondere zum galvanischen Beschichten von Metallbändern, wobei von der im Betrieb dem zu behandelnden Band zugekehrten Elektroden-Oberfläche mehrere Abstandselemente mit elektrisch isolierender Oberfläche vorstehen, dadurch gekennzeichnet, daß die Abstandselemente in gleicher Laufrichtung zueinander ausgerichtete Abstands-Rollen (2) sind, daß der Rollendurchmesser zwischen 20 und 60 mm beträgt, und daß die Abstands-Rollen in Ausnehmungen (1; 11) der Elektroden eingelassen sind.

2. Elektrode nach Anspruch 1, dadurch gekennzeichnet, daß der Rollendurchmesser 25 bis 45 mm beträgt.

3. Elektrode nach einem der Ansprüche 1 oder 2, dadurch gekennzeichnet, daß die Abstands-Rollen (2) 3 bis 15 mm über die dem zu behandelnden Band zugekehrte Elektroden-Oberfläche (13) vorstehen.

4. Elektrode nach einem der Ansprüche 1 bis 3, dadurch gekennzeichnet, daß die Drehachsen der Abstands-Rollen (2) unterhalb eines Elektrodenteiles liegen, das die aktive Elektroden-Oberfläche (13) bildet.

5. Elektrode nach einem der Ansprüche 1 bis 4, dadurch gekennzeichnet, daß jede Abstands-Rolle (2) an einem Lagerbock (6) mit einem lösbaren Lagerbolzen (8) gehalten ist.

6. Elektrode nach einem der Ansprüche 1 bis 5, dadurch gekennzeichnet, daß 25 bis 100 Abstands-Rollen (2) pro Quadratmeter verteilt sind.

7. Elektrode nach Anspruch 6, dadurch gekennzeichnet, daß die Anzahl der Abstands-Rollen (2) 80 bis 100 pro Quadratmeter beträgt.

8. Elektrode nach einem der Ansprüche 1 bis 7, dadurch gekennzeichnet, daß die Abstands-Rollen (2) gegeneinander versetzt angeordnet sind.

9. Elektrode nach einem der Ansprüche 1 bis 8, dadurch gekennzeichnet, daß die Abstands-Rollen (2) aus Polyäthylen bestehen.

## Claims

1. Electrode for the electrochemical treatment of metal strips, in particular for electroplating metal strips, in which in operation a plurality of spacer elements with electrically insulating surfaces protrude from the electrode surface facing the strip to be treated, **characterised** in that the spacer elements are spacer rollers (2) aligned with respect to each other in the same direction of travel, that the diameter of the rollers is between 20 and 60 mm, and that the spacer rollers are housed in recesses (1; 11) of the electrode.

2. Electrode according to claim 1, **characterised** in that the roller diameter is between 25 to 45 mm.

3. Electrode according to one of the claims 1 to 2, **characterised** in that the spacer rollers (2) protrude 3 to 15 mm above the electrode surface (13) facing the strip to be treated.

4. Electrode according to one of the claims 1 to 3, **characterised** in that the rotational axes of the spacer rollers (2) are situated below the electrode part which forms the active electrode surface (13).

5. Electrode according to one of the claims 1 to 4, **characterised** in that each spacer roller (2) is held by means of a releasable bearing pin (8) on a bearing block (6).

6. Electrode according to one of the claims 1 to 5, **characterised** in that 25 to 100 spacer rollers (2) are distributed per square meter.

7. Electrode according to claim 6, **characterised** in that the number of spacer rollers (2) is 80 to 100 per square meter.

8. Electrode according to one of the claims 1 to 7, **characterised** in that the spacer rollers (2) are arranged offset with respect to each other.

9. Electrode according to one of the claims 1 to 8, **characterised** in that the spacer rollers (2) are made from polyethylene.

## Revendications

1. Electrode pour le traitement électrochimique de bandes de métal, en particulier pour le revêtement galvanique de bandes de métal, étant précisé que plusieurs éléments d'écartement, à surface électriquement isolante, débordent de la surface de l'électrode orientée, en service, vers la bande à traiter, électrode caractérisée par le fait que les éléments d'écartement sont des rouleaux d'écartement (2) orientés dans la même direction de roulement l'un par rapport à l'autre, par le fait que le diamètre des rouleaux vaut entre 20 et 60 mm et par le fait que les rouleaux d'écartement sont introduits dans des évidements (1; 11) des électrodes.

2. Electrode selon la revendication 1, caractérisée par le fait que le diamètre des rouleaux vaut de 25 à 45 mm.

3. Electrode selon l'une des revendications 1 ou 2, caractérisée par le fait que les rouleaux d'écartement (2) débordent de 3 à 15 mm au-delà de la surface de l'électrode (13) orientée vers la bande à traiter.

4. Electrode selon l'une des revendications 1 à 3, caractérisée par le fait que les axes de rotation des rouleaux d'écartement (2) sont situés en dessous d'une partie de l'électrode qui constitue la surface active (13) de l'électrode.

5. Electrode selon l'une des revendications 1 à 4, caractérisée par le fait que chaque rouleau d'écartement (2) est tenu sur un palier (6) au moyen d'un axe de palier amovible (8).

6. Electrode selon l'une des revendications 1 à 5, caractérisée par le fait que 25 à 100 rouleaux d'écartement (2) sont répartis par mètre carré.

7. Electrode selon la revendication 6, caractérisée par le fait que le nombre de rouleaux d'écartement (2) va de 80 à 100 par mètre carré.

8. Electrode selon l'une des revendications 1 à 7, caractérisée par le fait que les rouleaux d'écartement (2) sont disposés en quinconce l'un par rapport à l'autre.

9. Electrode selon l'une des revendications 1 à 8, caractérisée par le fait que les rouleaux d'écartement (2) sont en polyéthylène.
